# EUROPÄISCHE PATENTSCHRIFT

(11) **EP 0 114 200 B1**
(45) Veröffentlichungstag und Bekanntmachung des Hinweises auf die Patenterteilung: **15.07.1987**
(21) Anmeldenummer: 83110530.9
(22) Anmeldetag: 21.10.1983
(51) Int. Cl.: B65H 19/10

(54) **Einrichtung zum Verbinden des ablaufenden Endes eines zu einer Bobine aufgewickelten Bandes mit dem Bandanfang einer neuen Bobine**
Device for joining the terminal end of a web wound onto a roll to the lead end of the web of a new roll
Dispositif pour relier l'extrémité d'une bande enroulée sur une bobine, à la tête de la bande d'une nouvelle bobine

(30) Priorität: 25.01.1983 DE 3302309
(43) Veröffentlichungstag der Anmeldung: 01.08.1984
(73) Patentinhaber: Maschinenfabrik Fr. Niepmann GmbH & Co., D-58285 Gevelsberg (DE)
(72) Erfinder: Stewart, Iain Graham, D-5600 Wuppertal 1 (DE); Pitz, Hans Peter, D-5820 Gevelsberg (DE)
(74) Vertreter: Stenger, Watzke & Ring Patentanwälte

## Beschreibung

Die Erfindung betrifft eine Einrichtung zum Verbinden des ablaufenden Endes eines zu einer Bobine aufgewickelten Bandes, vorzugsweise einer Folie aus Aluminium, Papier, beschichtetem Papier, Kunststoff oder Zellglas, mit dem Bandanfang einer neuen Bobine, insbesondere für Zigaretten-Verpackungsmaschinen, mit einem Puffer, in dem eine bestimmte Länge des über Umlenkrollen geführten Bandes gespeichert ist und aus dem während des Verbindens das zum durchlaufenden Betrieb erforderliche Band abgezogen wird, sowie mit einer Trenn- und Heftvorrichtung, wobei jede Bobine in einer Kassette angeordnet ist, an deren Breitseiten die Bobine mittels einer den Bobinenkern durchdringenden Achse gelagert ist und die mit einer Auflagefläche für den an der Kassette festgelegten Bandanfang der Bobine versehen ist, gemäss GB-A 2 073 717.

Einrichtungen zum Verbinden des hinteren Endes einer ablaufenden Materialbahn mit dem vorderen Ende einer neuen Bahn sind beispielsweise bei Zigaretten-Verpackungsmaschinen bekannt. Die DE-PS 1 141 848 und 1 250229 zeigen Abwikkelvorrichtungen, mit denen ein Umschalten von einer abgelaufenen auf eine neue Bandrolle möglich ist, ohne dass die Abwickelgeschwindigkeit des Bandes reduziert werden muss.

Infolge der hohen Arbeitsleistungen der Verpackungsmaschinen, die mit den zu Bobinen aufgewickelten Bändern versorgt werden müssen, ist ein häufiges Auswechseln der Bobinen erforderlich. Dieses Auswechseln der schweren Bobinen belastet die Bedienungsperson, die dazu taktweise bereitstehen muss. Das Einfädeln des neu angebrachten Folienendes erfordert Sorgfalt seitens der Bedienungsperson, wenn beim Wechsel von der leeren zur bereitstehenden vollen Bobine keine Störungen auftreten sollen.

Es gibt eine Mehrzahl von Versuchen, einen halb- oder vollautomatischen Wechsel der Bobinen durchzuführen. Abgesehen von den Störungen, die beim Bobinenwechsel auftreten, haben die vorgeschlagenen Konstruktionen den Nachteil, dass zwei Bobinen-Abwickelvorrichtungen pro Bahn vorhanden sein müssen, die nicht nur Platz in Anspruch nehmen, sondern insbesondere bei mehrbahnigen Maschinen die Zugänglichkeitverbauen.

Die GB-A 2073717 zeigt eine Anordnung von Bobinen in jeweils einer Kassette, wobei zwei Kassetten an der Wechselvorrichtung vorhanden sind. Während sich die eine Kassette in der Arbeitsposition befindet und die in ihr befindliche Bobine abläuft, befindet sich die andere Kassette in einer seitlich verschobenen Position, so dass eine neue Bobine von Hand eingelegt werden kann. Die Kassette verbleibt in ihrer Wartestellung, bis die derzeit laufende Bobine abgelaufen ist. Danach erfolgt ein Wechsel durch seitliches Verschieben der beiden Kassetten, so dass die bereitstehende Bobine mit ihrem Anfang an das abgelaufene Ende der anderen Bobine angeschlossen werden kann. Nach diesem seitlichen Verschieben der beiden Kassetten wird die gerade leer gewordene Kassette von Hand wiederum mit einer neuen Bobine versehen, und zwar nunmehr auf der gegenüberliegenden Seite.

Die aus der GB-A 2073717 bekannte Vorrichtung ermöglicht somit keinen vollautomatischen Betrieb. Das Einlegen der Bobinen muss unmittelbar an der Wechselvorrichtung der Maschine von Hand erfolgen. Eine Vorbereitung von mehr als einer Kassette ist somit nicht möglich. Auch kann ein derartiges Vorbereiten nicht an einem von der Maschine getrennten Ort erfolgen.

Der Erfindung liegt die Aufgabe zugrunde, die Nachteile der bekannten Einrichtungen zum Verbinden des ablaufenden Endes einer zu einer Bobine aufgewickelten Bahn mit dem Bandanfang einer neuen Bobine zu vermeiden und eine Einrichtung zu schaffen, die mit,geringem konstruktivem Aufwand einen störungsfreien Bobinenwechsel ermöglicht.

Die Lösung dieser Aufgabenstellung durch die Erfindung ist dadurch gekennzeichnet, dass zur Durchführung eines automatischen Kassettenwechsels mit selbsttätiger Zufuhr gefüllter Kassetten und Abzug der leeren Kassetten jede Kassette mit einem Laufwerk für eine automatisch gesteuerte Schienenbahnanlage versehen ist und dass die Bobine während des Transports der Kassette gegen Verdrehen gesichert ist.

Bei der erfindungsgemässen Einrichtung ist ein störungsfreier automatischer Bobinenwechsel möglich, da jede Kassette mit einem Laufwerk für eine automatisch gesteuerte Schienenbahnanlage versehen ist. Um ein unerwünschtes Verdrehen der Bobinen während des Transports auf dieser Schienenbahnanlage zu verhindern, ist die Bobine in der Kassette gegen Verdrehen gesichert. Die Kassetten können demgemäss an einem entfernten Ort mit den Bobinen versehen werden. Der Transport der gefüllten Kassetten zu der Verpackungsmaschine erfolgt mit Hilfe der Schienenbahnanlage, so dass auch grössere Entfernungen überbrückt werden können. Durch den erfindungsgemässen Vorschlag entfällt weiterhin die Notwendigkeit, für jede Bahn der Verpackungsmaschine Raum für zwei Bobinen-Abwickelvorrichtungen vorsehen zu müssen.

Während des Kassettenwechsels und des Verbindens des abgelaufenen Endeß mit dem Bandanfang einer neuen Bobine wird das zum durchlaufenden Betrieb der Verpackungsmaschine erforderliche Band aus dem Puffer abgezogen, der nach dem innerhalb kürzester Zeit, beispielsweise einer Minute, durchzuführenden Kassettenwechsel während des normalen Ablaufs der Bobine wieder gefüllt wird. Durch die Kassette werden schliesslich Beschädigungen der zum Teil sehr empfindlichen Bobinen ausgeschlossen, die Bedienungsperson der Verpackungslinie entlastet und Störungen durch nicht ordnungsgemäss eingefädelte Folienenden vermieden. Insbesondere für mehrbahnige Verpackungsmaschinen ergibt sich schliesslich der Vorteil, dass für den Bobinenwechsel erheblich weniger Raum beansprucht wird und dass damit die Zugänglichkeit verbessert wird. Durch die vollautomatische Anlieferung der mit Bobinen gefüllten Kassetten und den vollautomatischen Abzug der leeren Kassetten wird das Bedienungspersonal entlastet und die Maschinenleistung gesteigert.

Bei einer bevorzugten Ausführungsform der Erfindung ist die Kassette als quaderförmiges Gehäuse mit offener Oberseite ausgebildet und in Verlängerung der offenen Oberseite mit einem die angrenzende Schmalseite stirnseitig überragenden Vorsprung versehen, an dem die Auflagefläche für den Bandanfang ausgebildet ist. Um die Bobine während des Transports an der Kassette festzulegen, kann entweder der Boden der Kassette mit einer bogenförmigen Mulde als Auflagefläche für die volle Bobine ausgebildet sein oder die Achse der Bobine seitlich aus der Kassette herausragen und während des Transports an den Breitseiten der Kassette festgelegt werden.

Bei einer bevorzugten Ausführungsform sind in der Achse Spreizelemente zur Verbindung der Achse mit dem Bobinenkern vorgesehen; die Achse ist mittels Hebeln an den Seitenwänden der Kassette festlegbar, so dass die Bobine während des Transports der Kassette durch die Achse gegen ein Herausfallen gesichert ist.

Es können auf der Achse mindestens zwei Distanzringe zur axialen Festlegung der Bobine auf der Achse und/oder der Achse in der Kassette vorgesehen sein.

Es wird weiterhin vorgeschlagen, die Achse mit einer Bremsscheibe zur Sicherung gegen Verdrehen und/oder zum Abbremsen während des Abziehens des Bandes zu versehen. Eine derartige Bremsscheibe vergrössert nicht nur die Reibfläche für das Festlegen der Bobine während des Kassetten-Transports, sondern schafft die Möglichkeit, die Bobine während des Abziehens des Bandes aus der Kassette gezielt abzubremsen.

Damit die während des Kassetten-Transports entweder durch Anlage in einer Mulde der Kassette oder durch Festlegung der Bremsscheibe gegen Verdrehen gesicherte Bobine in der Arbeitsposition der Kassette sich frei drehen kann, ist die Achse durch zwei in der Arbeitsposition der Kassette an den ausserhalb der Kassette befindlichen Teilen der Achse angreifende Aushebrollenpaare in eine Abrollposition innerhalb der Kassette abhebbar. In dieser Abrollposition liegt die Achse lediglich auf den insgesamt vier Rollen der beiden Aushebrollenpaare auf, so dass es keine Abnutzung zwischen der rotierenden Achse und der Kassette gibt.

Bei einer bevorzugten Ausführungsform der Erfindung ist der Bandanfang der Bobine durch einen auf die Auflagefläche der Kassette drükkenden Niederhalter festgelegt, der zum Einlegen des Bandanfanges abklappbar gelagert ist.

Bei einer weiteren Ausführungsmöglichkeit der Erfindung ist der über eine Umlenkrolle geführte Bandanfang der Bobine durch fingerartige Klemmfedern auf im Abstand voneinander angeordneten Haltenasen festlegbar, die nebeneinander an dem Vorsprung der Kassette ausgebildet sind. Bei dieser Ausführungsform können zwischen den Haltenasen und den Klemmfedern der Kassette Schweiss- oder Druckstempel hindurchgeführt werden, um den Bandanfang der neuen Bobine mit dem überlappenden Bandende der alten Bobine miteinander zu verschweissen oder zu verkleben.

Die Trenn- und Heftvorrichtung weist bevorzugt einen Amboss auf, auf dem das ablaufende Ende des Bandes einer leeren Kassette mittels eines Festhalters an einer Seite festklemmbar und an der anderen, der Kassette zugewandten Seite mittels eines Messers abtrennbar ist und der mit einer Brücke zum Verbinden des Bandanfangs der in einer neuen, gegen die leere Kassette ausgetauschten Kassette angeordneten Bobine mit dem auf dem Amboss festgelegten Bandende versehen ist. Diese Ausbildung der Trenn-und Heftvorrichtung ermöglicht ein vollautomatisches Verbinden des ablaufenden Endes einer Bobine mit dem Bandanfang einer neuen Bobine, wobei es möglich ist, Bandende und Bandanfang entweder unüberlappt aneinander zu stossen und mittels eines Klebebandes od. dgl. zu verbinden oder zu überlappen und im Bereich der Überlappung miteinander zu verkleben oder zu verschweissen.

Bei einer bevorzugten Ausführungsform der Erfindung ist eine Klebebandrolle quer zur Bandlängsrichtung angeordnet. Ein mit Nadeln versehener Schlitten zieht das Klebeband entsprechend der Folienbandbreite waagerecht ab. Beim Absinken wird das Klebeband zuerst abgeschnitten und danach der Abschnitt auf die bereitstehenden Bandende und Bandanfang aufgedrückt, womit diese verbunden sind.

Bei einer weiteren Ausführungsmöglichkeit ist die Brücke als Führung für ein quer zur Bandlängsrichtung verlaufendes Klebeband ausgebildet, das mindestens teilweise durch einen Stempel auf das Bandende bzw. den Bandanfang aufgebracht wird. Diese Verbindung des stumpf an das Bandende anstossenden Bandanfanges kann dadurch vorteilhafterweise weitergebildet werden, dass durch den Stempel lediglich Teile des Klebebandes ausgestanzt und auf das Bandende bzw. den Bandanfang aufgebracht werden, weil hierdurch das mit Ausstanzungen versehene Klebeband kontinuierlich, beispielsweise von einer Rolle, abziehbar ist, so dass sich die Zufuhr und der Abtransport des Klebebandes vereinfachen.

Falls eine Verbindung des Bandendes mit dem Bandanfang durch Überlappung hergestellt werden soll, wird vorgeschlagen, am Amboss eine ausfahrbare Schlaufenrolle anzuordnen und die Brücke mit einem in Bandlängsrichtung verfahrbaren Saugmitnehmer zu versehen, der nach dem Abtrennen des Bandendes bei ausgefahrener Schlaufenrolle das hierdurch gebildete Überlappungsmaterial bei eingezogener Schlaufenrolle über den Bandanfang der bereitstehenden Kassette legt. Durch zwischen den im Abstand voneinander angeordneten Haltenasen geführte Schweiss- oder Druckstempel kann nunmehr eine Verbindung von Bandanfang und Bandende erfolgen. Anstelle eines Schweissvorganges ist auch ein Klebevorgang bei nicht schweissfähigem Bandmaterial möglich, wenn der auf der Auflagefläche der Kassette festgelegte Bandanfang beispielsweise mit einem aktivierbaren Klebstoff benetzt worden ist.

Auf der Zeichnung sind ein Ausführungsbeispiel der erfindungsgemässen Einrichtung und mehrere Ausführungsbeispiele der zugehörigen Kassetten sowie der Trenn- und Heftvorrichtung dargestellt, und zwar zeigen:
Fig. 1 eine Seitenansicht einer vollautomatisch ablaufenden Einrichtung zum An- und Abtransport von Kassetten,
Fig. 2 eine Draufsicht auf die Einrichtung nach Fig.1,
Fig. 3 eine vergrösserte Seitenansicht einer in der Einrichtung nach den Fig. 1 und 2 verwendeten Kassette zur Aufnahme einer Bobine, wobei das Laufwerk nicht mit dargestellt wurde,
Fig. 4 eine Ansicht der in Fig. 3 gezeigten Kassetten von oben,
Fig. 5 eine Vorderansicht der Kassette gemäss den Fig. 3 und 4,
Fig. 6 eine teilweise im Längsschnitt gezeichnete Darstellung der Achse,
Fig. 7 einen senkrechten Schnitt durch die Kassette gemäss der Schnittlinie VII-VII in Fig. 4 und
Fig. 8 einen Querschnitt durch die Kassette gemäss der Schnittlinie VIII-VIII in Fig. 7,
Fig. 9-14 ein erstes Ausführungsbeispiel einer Trenn- und Heftvorrichtung zum Verbinden des ablaufenden Endes des Bandes einer leeren Kassette mit einem Bandanfang einer neuen Kassette anhand von sechs unterschiedlichen Arbeitspositionen,
Fig. 15 eine Seitenansicht einer zweiten Ausführungsform einer Trenn- und Heftvorrichtung,
Fig. 16 eine der Fig. 15 entsprechende Darstellung mit geänderter Arbeitsposition,
Fig. 17 eine Draufsicht auf einen Teil der Fig. 15,
Fig. 18 eine Seitenansicht zu der Darstellung in Fig. 15 bzw. Fig. 16,
Fig. 19 eine dritte Ausführungsmöglichkeit einer Trenn- und Heftvorrichtung in einer Seitenansicht,
Fig. 20 eine der Fig. 19 entsprechende Darstellung mit in anderen Arbeitspositionen befindlichen Einzelteilen,
Fig. 21 eine perspektivische Darstellung einer Einzelheit gemäss Fig. 20 und
Fig. 22 einen senkrechten Schnitt gemäss der Schnittlinie XXII-XXII in Fig. 20.

Die in den Fig. 1 bis 8 anhand eines Ausführungsbeispiels dargestellte Kassette 1 dient zur Aufnahme einer Bobine B aus auf einem Bobinenkern K aufgewickelten Band F, vorzugsweise einer Folie aus Aluminium, Papier, beschichtetem Papier, Kunststoff oder Zellglas. Derartige Bänder F werden beispielsweise in Zigaretten-Verpackungsmaschinen verwendet, wobei es für den kontinuierlich ablaufenden Verpackungsvorgang erforderlich ist, das jeweils ablaufende Ende des zu einer Bobine B aufgewickelten Bandes F mit dem Bandanfang einer neuen Bobine B zu verbinden. Während dieses Verbindens wird das für den durchlaufenden Verpackungsvorgang benötigte Band F aus einem Puffer abgezogen, in dem eine bestimmte Länge des über Umlenkrollen geführten Bandes F gespeichert ist. Dieser Sachverhalt ist bekannt, so dass er auf den Zeichnungen nicht dargestellt ist.

Die anhand eines Ausführungsbeispiels in den Fig. 1 bis 8 dargestellte Kassette 1 ist als quaderförmiges Gehäuse mit offener Oberseite, einem Boden 1a, zwei Breitseiten 1b und zwei Schmalseiten 1c ausgebildet. Mittels einer Achse 2, die von oben her in sich gegenüberliegende Schlitze in den Breitseiten 1 b der Kassette 1 einsetzbar ist, wird die Bobine B in der Kassette 1 gelagert. Wie die Schnittdarstellung der Achse 2 in den Fig. 6 und 8 erkennen lässt, sind in der Achse 2 mindestens zwei Spreizelemente 2a angeordnet, die entgegen der Kraft einer Zugfeder 2b durch einen mittels einer Stellschraube 2c verschiebbaren Spreizkonus 2d derart verschwenkbar sind, dass sie sich von innen an den vorzugsweise aus Pappe hergestellten Bobinenkern K anlegen,um diesen Bobinenkern K gegen Verdrehungen auf der Achse 2 zu sichern. Die Spreizelemente 2a können auch pneumatisch betätigt werden. Zur axialen Lagebestimmung der Achse 2 innerhalb der Kassette 1 ist die Achse 2 mit einem festen Distanzring 2e versehen, an dem der Bobinenkern K zur Anlage kommt, wenn die Bobine B auf die Achse 2 aufgeschoben ist. Durch einen anschliessend aufsetzbaren Distanzring 2f wird der Bobinenkern K gegen axiales Abrutschen von der Achse 2 gesichert. Dieser Distanzring 2f kann auch neben dem Distanzring 2e mit einem der Wandstärke der Kassette 1 entsprechenden Abstand fest auf der Achse 2 angeordnet sein.

Um ein Herausfallen der Achse 2 und damit der Bobine B aus der Kassette 1 während des Transports der Kassette 1 zu verhindern, sind an den Breitseiten 1b der Kassette 1 Hebel 1d verschwenkbar gelagert, die an ihrem freien Ende Druckrollen 1 e tragen, welche in der Wirkposition der Hebel 1 d auf die in die Kassette 1 eingesetzte Achse 2 drücken und die Achse 2 im Schlitz der Kassette 1 festhalten. Dies ist am besten in den Fig. 3 bis 8 zu erkennen, wobei aus Fig. 8 auch hervorgeht, dass die innerhalb der Kassette 1, d.h. zwischen den Breitseiten 1 b liegenden Distanzringe 2e und 2f verhindern, dass die Achse 2 in Achsrichtung aus der Kassette 1 herausrutschen kann. Die Hebel 1d sind vorzugsweise durch Federn belastet, die der besseren Übersichtlichkeit wegen in der Zeichnung nicht dargestellt sind.

Um die Bobine B während des Transports der Kassette 1 gegen Verdrehungen innerhalb der Kassette 1 zu sichern, kann der Boden 1 der Kassette 1 mit einer bogenförmigen Mulde als Auflagefläche für die volle Bobine B ausgebildet sein. Weiterhin ist es möglich, die Bobine B während des Transports der Kassette 1 über die mit ihrem Bobinenkern K verdrehfest verbundene Achse 2 an den Breitseiten 1 der Kassette 1 unverdrehbar festzulegen, wie dies beim Ausführungsbeispiel gemäss den Fig. 3 bis 8 der Fall ist. Bei dieser Ausführungsform ist die Achse 2 mit einer Bremsscheibe 2g versehen, die in der Transportstellung der Bobine B innerhalb der Kassette 1 auf einem Bremsringsegment 2h aufliegt, das auf der Aussenseite einer Breitseite 1 b der Kassette 1 ausgebildet ist.

In Verlängerung der offenen Oberseite ist die Kassette 1 mit einem die angrenzende Schmalseite 1c überragenden Vorsprung 1f versehen, der mit einer Auflagefläche 1g für den Anfang des Bandes F ausgebildet ist. Bei dem in den Fig. 3 bis 8 dargestellten Ausführungsbeispiel wird der Anfang des Bandes F über eine dem Vorsprung 1f benachbarte Umlenkrolle 3 geführt und auf der Auflagefläche 1 g mittels eines kammartigen Niederhalters 4 festgehalten, der durch eine nicht dargestellte Feder belastet ist. Dieser kammartige und federbelastete Niederhalter 4 ist in der Draufsicht in Fig. 4 der besseren Darstellung wegen weggelassen worden.

Um die mit einer neuen Bobine B gefüllte Kassette 1, wie sie beispielsweise in Fig. 3 dargestellt ist, einer Verpackungsmaschine, beispielsweise einer Zigaretten-Verpackungsmaschine, zuzuführen, wird eine Einrichtung verwendet, wie sie als Ausführungsbeispiel in den Fig. 1 und 2 dargestellt ist.

Wie insbesondere aus der Seitenansicht in Fig. 1 hervorgeht, ist jede Kassette 1 an einer Schmalseite 1c mit einem Laufwerk 8 für eine automatisch gesteuerte Schienenbahnanlage 9 versehen, die die Kassetten 1 in senkrechter Richtung einer Trenn- und Heftvorrichtung 10 zuführt und in Gegenrichtung hierzu abzieht. Mit vollen Bobinen B gefüllte Kassetten 1 werden auf Anforderung über diese Schienenbahnanlage 9 aus einer Warteposition zur Trenn- und Heftvorrichtung 10 gebracht, in welcher der auf der Auflagefläche 1 g festgelegte Anfang des Bandes F automatisch an das in der Trenn- und Heftvorrichtung 10 festgelegte Ende der vorhergehenden Bobine B angeklebt oder angeschweisst wird. Wenn das auf dem Bobinenkern K aufgewickelte Band F von der nachgeschalteten Verpackungsmaschine verarbeitet worden ist, wird die leere Kassette 1 auf Befehl eines Sensors automatisch vom Produktionsfluss getrennt und über den senkrecht ansteigenden Teil der Schienenbahnanlage 9 von der Trenn- und Heftvorrichtung 10 abgezogen. Über eine in der Draufsicht gemäss Fig. 2 erkennbare Weiche gelangen die leeren Kassetten 1 auf eine Rückführbahn, so dass eine gefüllte Kassette 1 der Trenn- und Heftvorrichtung 10 zugeführt werden kann.

Um die Bremsscheibe 2g der Achse 2 während des Abziehens des Bandes F freizugeben und Abnutzungen zwischen der rotierenden Achse 2 und der Kassette 1 zu vermeiden, sind Aushebrollenpaare 11 vorgesehen, die die Achse 2 der Kassette 1 in der Arbeitsposition der Kassette 1 in eine Abrollposition innerhalb der Kassette 1 anheben. Die an gesteuert beweglichen Stösseln angeordneten Aushebrollen greifen an ausserhalb der Kassette 1 befindlichen Teilen der Achse 2 an und heben diese Achse 2 mit der auf ihr befestigten Bobine B entgegen der Kraft der Hebel 1 d an. Auf diese Weise ist die Achse 2 während des Abziehens des Bandes F reibungsarm auf den Aushebrollenpaaren 11 drehbar gelagert. Beim Abspulen der Bobine wird durch eine auf die Bremsscheibe 2g wirkende Bremsvorrichtung die Spannung im Band F konstant gehalten.

In den Fig. 9 bis 14 ist ein Ausführungsbeispiel der Trenn- und Heftvorrichtung 10 in verschiedenen Arbeitspositionen dargestellt. Diese Trenn-und Heftvorrichtung 10 weist einen Amboss 12 auf, auf dessen Oberseite das ablaufende Ende Fₑ des Bandes F mittels eines Festhalters 13 festgeklemmt wird, wie dies die Fig. 9 zeigt. Anschliessend wird das ablaufende Ende Fₑ an der Kassette 1 zugewandten Seite mittels eines Messers 14 abgetrennt. Das Messer 14 wirkt gemäss Fig. 10 mit einer in einer Brücke 15 ausgebildeten Schneidkerbe zusammen, die ebenfalls in Fig. 10 zu erkennen ist.

Nach dem Abtrennen des restlichen Teils des Bandes F vom Bandende Fₑ wird die Brücke 15 gemäss Fig. 11 in Richtung auf den Festhalter 13 verschoben, so dass die leere Kassette 1 gemäss dem in Fig. 11 eingezeichneten Pfeil nach oben entnommen werden kann. Sie wird durch eine neue Kassette 1 mit voller Bobine B ersetzt, wie dies die Fig. 12 zeigt. Der Bandanfang Fₐ dieser Kassette 1 ist in der voranstehend beschriebenen Weise auf dem Vorsprung 1f der Kassette 1 festgelegt. Wie der in Fig. 12 eingezeichnete Pfeil erkennen lässt, wird nunmehr die Brücke 15 zur Hälfte über den festgelegten Bandanfang Fₐ verfahren. Nach ihrem Absenken gemäss Fig. 13 liegt die Brücke 15 zur Hälfte auf dem Bandanfang Fₐ und zur anderen Hälfte auf dem auf dem Amboss 12 festgelegten Bandende Fₑ. Nunmehr wird ein oberhalb der Brücke 15 angeordneter Stempel 16 abgesenkt. Dieser Stempel 16 schneidet aus einem in der Brücke 15 geführten Klebeband L einen Klebebandstreifen aus und drückt diesen Klebebandstreifen durch eine Aussparung in der Brücke 15 hindurch zur Hälfte auf das Bandende Fₑ und zur anderen Hälfte auf den Bandanfang Fₐ, wie aus Fig. 13 hervorgeht. Hierdurch wird der stumpf an das Bandende F₈ stossende Bandanfang Fₐ mit dem Bandende Fₑ verbunden. Nach Abheben der Brücke 15 und des Stempels 16 vom Amboss 12 kann nunmehr das auf der Bobine B der neuen Kassette 1 aufgewickelte Band F verarbeitet werden. Zur Vorbereitung eines nachfolgenden Klebevorganges wird der ausgestanzte Teil des Klebebandes L auf einer nicht dargestellten Rolle aufgewickelt, so dass für den nächsten Ausstanzvorgang durch den Stempel 16 ein neuer Abschnitt des vorzugsweise auf einer Rolle aufgewickelten Klebebandes L zur Verfügung steht.

In den Fig. 15 bis 18 ist eine alternative Ausführung für die Trenn- und Heftvorrichtung 10dargestellt. Bei dieser Ausführungsform ist anstelle der Brücke 15 ein Schlitten 17 vorgesehen, der auf einer Führungsstange 18 eines Gestells 19 quer zur Laufrichtung des Bandes F verfahrbar ist. Am Schlitten 17 ist über eine Stange 20 ein Stempel 21 höhenverstellbar angeordnet, der an seiner Unterseite mit mehreren Transportnadeln 21a a versehen ist. Diese Transportnadeln 21a werden durch Absenken des Stempels 21 in einen Teil des Klebebandes L eingedrückt, das beim Ausführungsbeispiel nach den Fig. 15 und 16 in Rollenform am Gestell 19 gelagert ist.

Nach dem Eindrücken der Transportnadeln 21 a in das Klebeband L wird der Schlitten 17 aus der in Fig. 15 mit ausgezogenen Linien dargestellten rechten Endlage in seine linke, mit strichpunktierten Linien dargestellte Endposition verfahren. Der Stempel 21 nimmt hierbei das Klebeband L mit, so dass eine dem Verfahrweg des Schlittens 17 entsprechende Länge des Klebebandes L von der Klebebandrolle abgewickelt wird. Bei der anschliessenden Absenkung des Stempels 21 mittels der Stange 20 schneidet eine Kante des Stempels 21 den von den Transportnadeln 21 a erfassten Abschnitt des Klebebandes L vom restlichen Klebeband L ab und drückt den abgeschnittenen Abschnitt auf das Bandende Fₑ und den Bandanfang Fₐ, die in der voranstehend beschriebenen Weise auf dem Amboss 12 bzw. dem Vorsprung 1f der Kassette 1 festgelegt sind. Dies ist am besten in Fig. 18 zu erkennen. Die Fig. 17 und 18 zeigen darüber hinaus, dass die Transportnadeln 21 a in entsprechende Aussparungen sowohl des Vorsprunges 1f der Kassette 1 als auch des Ambosses 12 hineinragen, so dass das abgetrennte Stück des Klebebandes L zuverlässig auf das Bandende Fₑ und den Bandanfang Fₐ aufgebracht werden kann.

Während bei den voranstehend beschriebenen beiden Ausführungsformen der Trenn- und Heftvorrichtung 10 Bandende Fₑ und Bandanfang Fₐ stumpf aneinanderstossend miteinander verklebt wurden, zeigen die Fig. 19 bis 22 schliesslich eine Ausführungsform, mit weicher der das Bandende Fₑ überlappende Bandanfang Fₐ mit dem Bandende Fₑ verschweisst wird.

In den Fig. 19 und 20 ist wiederum ein Amboss 12 zu erkennen, auf dem das Bandende Fₑ einer abgelaufenen Bobine B mittels eines Festhalters 13 festgelegt wird. Im Amboss 12 ist eine sogenannte Schlaufenrolle 22 an einem Stössel 23 höhenverstellbar gelagert, die das ursprünglich flach auf der Oberseite des Ambosses 12 aufliegende Bandende Fₑ gemäss Fig. 19 anhebt, bevor dieses durch ein am Amboss 12 verschwenkbar gelagertes Messer 24 im Zusammenwirken mit einer an einem Schlitten 25 ausgebildeten Messerkante 25a abgetrennt wird. Der Schlitten 25 ist wiederum auf einer Führungsstange 25b in Längsrichtung des Bandes F verschiebbar gelagert.

Nach dem Abtrennen des Bandendes Fₑ, das in Fig. 19 mit strichpunktierten Linien des Messers 24 dargestellt ist, wird der Schlitten 25 in die in Fig. 20 dargestellte Endlage verschoben. Gleichzeitig wird die Schlaufenrolle 22 in den Amboss 12 zurückgezogen. Bei dem Verschiebevorgang nimmt der Schlitten 25 das durch den Schnitt hergestellte Ende des Bandes F mit, wozu er beim Ausführungsbeispiel mit Ansaugkanälen 25c versehen ist, die mit einer Vakuum-Saugeinrichtung in Verbindung stehen. Die Schnittkante des Bandendes Fₑ gelangt auf diese Weise über den Bandanfang Fₐ einer mit einer vollen Bobine B versehenen Kassette 1, wie dies in Fig. 21 dargestellt ist. Der Bandanfang Fₐ wird hierbei durch fingerartige Klemmfedern 26 auf der Auflagefläche 1g der Kassette 1 festgehalten, wobei diese Auflagefläche 1g durch im Abstand voneinander angeordnete Haltenasen 1 gebildet wird. Diese Haltenasen 1 h sind im Schnitt gemäss Fig. 22 zu erkennen.

Das den Bandanfang Fₐ gemäss Fig. 21 überlappende Bandende Fₑ wird nunmehr durch zwischen den Haltenasen 1 h der Kassette 1 verlaufende Schweissstempel 27 erfasst, welche die zwischen den fingerartigen Klemmfedern 26 liegenden Teile von Bandanfang Fₐ und Bandende Fₑ gegen die Unterseite des Schlittens 25 pressen und miteinander verschweissen. Die Schweissverbindung ist in Fig. 21 gepunktet angedeutet. Nach Rückzug der Schweissstempel 27 und Rückfahren des Schlittens 25 in seine in Fig. 19 dargestellte Ruheposition kann nunmehr das Band F der neuen Kassette 1 verarbeitet werden. Selbstverständlich ist während dieses Verarbeitungsvorganges die über die Saugkanäle 25c wirksame Sauganlage abgeschaltet.

## Patentansprüche

1. Einrichtung zum Verbinden des ablaufenden Endes eines zu einer Bobine aufgewickelten Bandes, vorzugsweise einer Folie aus Aluminium, Papier, beschichtetem Papier, Kunststoff oder Zellglas, mit dem Bandanfang einer neuen Bobine, insbesondere für Zigaretten-Verpackungsmaschinen, mit einem Puffer, in dem eine bestimmte Länge des über Umlenkrollen geführten Bandes gespeichert ist und aus dem während des Verbindens das zum durchlaufenden Betrieb erforderliche Band abgezogen wird, sowie mit einer Trenn- und Heftvorrichtung, wobei jede Bobine (B) in einer Kassette (1) angeordnet ist, an deren Breitseiten (1b) die Bobine (B) mittels einer den Bobinenkern (K) durchdringenden Achse (2) gelagert ist und die mit einer Auflagefläche (1g) für den an der Kassette (1) festgelegten Bandanfang (Fₐ) der Bobine (B) versehen ist, dadurch gekennzeichnet, dass zur Durchführung eines automatischen Kassettenwechsels mit selbsttätiger Zufuhr gefüllter Kassetten (1) und Abzug der leeren Kassetten (1) jede Kassette (1) mit einem Laufwerk (8) für eine automatisch gesteuerte Schienenbahnanlage (9) versehen ist und dass die Bobine (B) während des Transports der Kassette (1) gegen Verdrehen gesichert ist.

2. Einrichtung nach Anspruch 1, dadurch gekennzeichnet, dass die Kassette (1) als quaderförmiges Gehäuse mit offener Oberseite ausgebildet und in Verlängerung der offenen Oberseite mit einem die angrenzende Schmalseite (1c) stirnseitig überragenden Vorsprung (1f) versehen ist, an dem die Auflagefläche (1g) für den Bandanfang (Fₐ) ausgebildet ist.

3. Einrichtung nach Anspruch 1 und 2, dadurch gekennzeichnet, dass der Boden (1a) der Kassette (1) mit einer bogenförmigen Mulde als Auflagefläche für die volle Bobine (B) ausgebildet ist.

4. Einrichtung nach Anspruch 1 und 2, dadurch gekennzechnet, dass die Achse (2) der Bobine (B) seitlich aus der Kassette (1) herausragt und während des Transports der Kassette (1) an den Breitseiten (1b) der Kassette (1) unverdrehbar festgelegt ist.

5. Einrichtung nach Anspruch 1 bis 4, dadurch gekennzeichnet, dass in der Achse (2) Spreizelemente (2a) zur Verbindung der Achse (2) mit dem Bobinenkern (K) vorgesehen sind und dass die Achse (2) mittels Hebeln (1 d) an den Seitenwänden (1 b) der Kassette (1) festlegbar ist.

6. Einrichtung nach mindestens einem der Ansprüche 1 bis 5, dadurch gekennzeichnet, dass auf der Achse (2) mindestens zwei Distanzringe (2e, 2f) zur axialen Festlegung der Bobine (B) auf der Achse (2) und/oder der Achse (2) in der Kassette (1) vorgesehen sind.

7. Einrichtung nach mindestens einem der Ansprüche 1 bis 6, dadurch gekennzeichnet, dass die Achse (2) mit einer Bremsscheibe (2g) zur Sicherung gegen Verdrehen und/oder zum Abbremsen während des Abziehens des Bandes (F) versehen ist.

8. Einrichtung nach mindestens einem der Ansprüche 1 bis 7, dadurch gekennzeichnet, dass die Achse (2) durch zwei in der Arbeitsposition der Kassette (1) an den ausserhalb der Kassette (1) befindlichen Teilen der Achse (2) angreifende Aushebrollenpaare (11) in eine Abrollposition innerhalb der Kassette (1) anhebbar ist.

9. Einrichtung nach mindestens einem der Ansprüche 1 bis 8, dadurch gekennzeichnet, dass der Bandanfang (Fₐ) der Bobine (B) durch einen auf die Auflagefläche (1g) der Kassette (1) drükkenden Niederhalter (4) festgelegt ist.

10. Einrichtung nach Anspruch 9, dadurch gekennzeichnet, dass der Niederhalter (4) zum Einlegen des Bandanfanges (Fₐ) abklappbar gelagert ist.

11. Einrichtung nach mindestens einem der Ansprüche 1 bis 8, dadurch gekennzeichnet, dass der über eine Umlenkrolle (3) geführte Bandanfang (Fₐ) der Bobine (B) durch fingerartige Klemmfedern (26) auf im Abstand voneinander angeordneten Haltenasen (1 h) festlegbar ist, die nebeneinander an dem Vorsprung (1f) der Kassette (1) ausgebildet sind.

12. Einrichtung nach mindestens einem der Ansprüche 1 bis 11, dadurch gekennzeichnet, dass die Trenn- und Heftvorrichtung (10) einen Amboss (12) aufweist, auf dem das ablaufende Ende (Fₑ) des Bandes (F) einer leeren Kassette (1) mittels eines Festhalters (13) an einer Seite festklemmbar und an der anderen, der Kassette (1) zugewandten Seite mittels eines Messers (14) abtrennbar ist und der mit einer Brücke (15) zum Verbinden des Bandanfanges (Fₐ) der in einer neuen, gegen die leere Kassette (1) ausgetauschten Kassette (1) angeordneten Bobine (B) mit dem auf dem Amboss (12) festgelegten Bandende (Fₑ) versehen ist.

13. Einrichtung nach Anspruch 12, dadurch gekennzeichnet, dass die Brücke (15) als Führung für ein quer zur Bandlängsrichtung verlaufendes Klebeband (L) ausgebildet ist, das mindestens teilweise durch einen Stempel (16) auf das Bandende (Fₑ) bzw. den Bandanfang (Fₐ) aufbringbar ist.

14. Einrichtung nach Anspruch 13, dadurch gekennzeichnet, dass durch den Stempel (16) Teile des Klebebandes (L) ausgestanzt und auf das Bandende (Fₑ) bzw. den Bandanfang (Fₐ) aufgebracht werden und dass das mit Ausstanzungen versehene Klebeband (L) kontinuierlich abziehbar ist.

15. Einrichtung nach Anspruch 13, dadurch gekennzeichnet, dass anstelle der Brücke (15) ein quer zur Bandlängsrichtung verschiebbarer Schlitten (17) vorgesehen ist, an dem ein Klebeband-Abschnitt von einer Klebebandrolle abziehender Stempel (21), vorzugsweise mit Transportnadeln (21a), höhenverstellbar angeordnet ist, der eine Messerkante zum Abtrennen des Klebebandabschnittes beim Absenken auf das Bandende (Fₑ) sowie den Bandanfang (Fₐ) aufweist.

16. Einrichtung nach Anspruch 12, dadurch gekennzeichnet, dass am Amboss (12) eine ausfahrbare Schlaufenrolle (22) angeordnet und der Schlitten (25) mit einem in Bandlängsrichtung verfahrbaren Saugmitnehmer (25c) versehen ist, der nach dem Abtrennen des Bandendes (Fₑ) bei ausgefahrener Schlaufenrolle (22) das hierdurch gebildete Überlappungsmaterial bei eingezogener Schlaufenrolle (22) über den Bandanfang (Fₐ) der bereitstehenden Kassette (1) legt.

17. Einrichtung nach Anspruch 16, dadurch gekennzeichnet, dass an der Trenn- und Heftvorrichtung (10) Schweissstempel (27) angeordnet sind, die zwischen den Haltenasen (1 h) der jeweiligen Kassette (1) hindurch die Überlappungen des Bandanfanges (Fₐ) und Bandendes (Fₑ) miteinander verschweissen bzw. verkleben.

## Claims

1. A device for connecting the unwinding end of a tape - in particular aiuminium foii, paper, coated paper, plastics material or transparent foil - wound on a reel to the beginning of the tape of a new reel, particularly for cigarette packing machines, comprising a buffer in which a specific length of the tape is stored by passing over guide rollers, the tape required for continuous operation being pulled from the buffer during the connecting operation, and separating and securing means, each reel (B) being disposed in a cassette (1), the reel (B) being mounted between the wide sides (1 b) of the cassette by means of a shaft (2) passing through the core (K) of the reel, and the cassette (1) being provided with a fixed supporting surface (1g) for the beginning of the tape (Fₐ) of the reel (B) characterised in that in order to effect an automatic exchange of cassettes with independent supply of filled cassettes (1) and re- müva: of the empty cassettes (1), each cassette (1) is provided with running gear (8) for an automatically controlled rail track (9), and in that the reel (B) is secured against, rotation during the transport of the cassette (1).

2. A device according to claim 1, characterised in that the cassette (1) is constructed as a rectangular housing with an open top, and the adjacent narrow side is provided with a forwardly extending projection (1f) as an extension of the open top on which projection the supporting surface (1g) for the beginning of the tape (Fₐ) is formed.

3. A device according to claim 1 and 2, characterised in that the bottom (1a) of the cassette is formed as an arc-shaped trough as a supporting surfaceforthefull reel (B).

4. A device according to claim 1 and 2, characterised in that the shaft (2) of the reel (B) protrudes laterally out of the cassette (1) and is non-rotatably secured to the wide sides (1 b) of the cassette (1) during the transport of the cassette (1).

5. A device according to claim 1 to 4, characterised in that expansion elements (2a) are fitted to the shaft (2) for connecting the shaft (2) with the core (K) of the reel, and in that the shaft (2) can be secured by means of levers (1d) to the side walls (1 b) of the cassette (1).

6. A device according to at least one of claims 1 to 5, characterised in that at least two spacer rings (2e, 2f) are provided on the shaft (2) for axially securing the reel (B) on the shaft (2) and/or the shaft (2) in the cassette (1).

7. A device according to at least one of claims 1 to 6, characterised in that the shaft (2) is fitted with a brake disc (2g) for securing against rotation and/or for braking during the pulling out of the tape (F).

8. A device according to at least one of claims 1 to 7, characterised in that the shaft (2) can be lifted into an unwinding position inside the cassette (1) by means of two pairs (11) of lifting rollers engaging on the parts of the shaft (2) situated outside the cassette (1) in the operative position of the cassette (1).

9. A device according to at least one of claims 1 to 8, characterised in that the beginning of the tape (Fₐ) of the reel (B) is secured by a holding-down device (4) pressing on the supporting surface (1g) of the cassette (1).

10. A device according to claim 9, characterised in that the holding-down device (4) is hinged to enable the insertion of the beginning of the strip (Fₐ).

11. A device according to at least one of claims 1 to 8, characterised in that the beginning of the tape (Fₐ) of the reel (B) passed over a guide roller (3) can be secured by mutually spaced finger- type clamping springs (26) on holder noses (1h), which are formed side by side on the projection (1f) of the cassette (1).

12. A device according to at least one of claims 1 to 11, characterised in that the separating and securing means (10) has an anvil onto which the unwinding end (Fₑ) of the tape (F) of an empty cassette (1) can be clamped by means of a securing device (13) on one side, while it is separable on the other side facing the cassette (1) by means of a blade (14), and which is fitted with a bridge (15) for connecting the beginning of the tape (Fₐ) of the reel (B) in a new cassette (1) exchanged for the empty cassette (1) with the tape end (Fₑ) secured on the anvil (12).

13. A device according to claim 12, characterised in that the bridge (15) is constructed as a guide for an adhesive strip (L) extending transversely to the longitudinal direction of the tape, and which strip is applicable at least partly by means of a die (16) onto the tape end (Fₑ) or beginning of the tape (Fₐ).

14. A device according to claim 13, characterised in that parts of the adhesive strip (L) are punched out by the die (16) and applied onto the end (Fₑ) or the start (Fₐ) of the tape, and in that the adhesive strip (L) provided with punched holes can be continuously pulled out.

15. A device according to claim 13, characterised in that instead of the bridge (15) a carriage (17) movable transversely to the longitudinal direction of the tape is provided, on which carriage a die (21) drawing off adhesive strip portions of an adhesive strip roll is disposed so as to be adjustable in height, preferably with carrier pins (21 a), which die has a blade edge for the separation of the adhesive strip portion on lowering onto the tape end (Fₑ) as well as onto the beginning of the tape (Fa).

16. A device according to claim 12, characterised in that a telescoping loop roller (22) is mounted on the anvil (12), and the carriage (25) is fitted with a suction driving device (25c) movable in the longitudinal direction of the tape, which device, after the separation of the tape and (F_{c}) when the loop roller (22) has been telescoped out, applies the overlapping material thus formed over the beginning of the tape (Fₐ) of the cassette standing in readiness (1), the loop roller (22) having been drawn in.

17. A device according to claim 16, characterised in that welding dies (27) are provided on the separating and securing means (10), which dies weld or glue together the overlaps of the beginning of the tape (Fₐ) and tape end (Fₑ) through the space between the holder noses (1 h) of the appropriate cassette (1).

## Revendications

1. Dispositif pour relier l'extrémité terminale d'une bande enroulée en une bobine, de préférence d'une feuille en aluminium, papier, papier couché, matière plastique ou pellicule cellulosique transparente, au début de la bande d'une nouvelle bobine, notamment pour machine à emballer les cigarettes, avec une réserve dans laquelle une longueur déterminée de la bande guidée sur des rouleaux de renvoi est accumulée et de laquelle est retirée la bande nécessaire pendant la liaison pour un fonctionnement continu, ainsi qu'avec un dispositif de coupe et d'attache, chaque bobine (B) étant disposée dans une cassette (1) dans les grandes faces (1 b) de laquelle la bobine (B) est montée à rotation au moyen d'une axe (2) traversant la noyau de bobine (K), cette cassette étant munie d'une surface d'appui (1g) pour le début (Fa) de la bande de bobine (B) fixé sur la cassette (1), caractérisé en ce que pour effectuer un changement de cassette automatique avec amenée automatique de cassettes pleines (1) et enlèvement des cassette vides (1), chaque cassette (1) est munie d'un mécanisme de roulement (8) pour une installation de voies à commande automatique (9) et en ce que la bobine (B) est garantie contre la rotation pendant le transport de la cassette (1 ).

2. Dispositif selon la revendication 1, caractérisé en ce que la cassette (1) est réalisée sous forme de boîtier parallélépipédique avec la face supérieure ouverte et, dans le prolongement de la face supérieure ouverte, avec une saillie (1f) dépassant en bout la face étroite adjacente (1c), la face d'appui (1g) pour le début de bande (Fa) étant formée sur cette saillie.

3. Dispositif selon les revendications 1 et 2, caractérisé en ce que le fond (1 a) de la cassette (1) est réalisé avec une auge en arc formant une surface d'appui pour la bobine pleine (B).

4. Dispositif selon les revendications 1 et 2, caractérisé en ce que l'axe (2) de la bobine (B) sort latéralement de la cassette (1) et est, pendant le transport de la cassette (1), fixé sans possibilité de rotation sur les grandes faces (1b) de cette cassette (1).

5. Dispositif selon les revendications 1 à 4, caractérisé en ce que des éléments d'écartement (2a) sont prévus dans l'axe (2) pour assembler cet axe (2) avec le noyau de bobine (K) et en ce que l'axe (2) peut être fixé sur les parois latérales (1b) de la cassette (1) au moyen de leviers (1 d).

6. Dispositif selon au moins l'une des revendications 1 à 5, caractérisé en ce qu'au moins deux bagues d'espacement (2e, 2f) sont prévues sur l'axe (2) pour la fixation en direction axiale de la bobine (B) sur l'axe (2) et/ou de l'axe (2) dans la cassette (1).

7. Dispositif selon au moins l'une des revendications 1 à 6, caractérisé en ce que l'axe (2) est muni d'un disque de frein (2g) pour la sécurité contre la rotation et/ou pour le freinage pendant le déroulement de la bande (F).

8. Dispositif selon au moins l'une des revendications 1 à 7, caractérisé en ce que l'axe (2) peut être relevé dans une position de déroulement à l'intérieur de la cassette (1) par deux couples de galets de relevage (11) attaquant, dans la position de travail de la cassette (1), des éléments de l'axe (2) situés à l'extérieur de la cassette (1).

9. Dispositif selon au moins l'une des revendications 1 à 8, caractérisé en ce que le début de bande (Fa) de la bobine (B) est fixé par un organe presseur (4) (4) agissant sur la face d'appui (1g) de la cassette (1).

10. Dispositif selon la revendication 9, caractérisé en ce que l'organe presseur (4) est monté avec possibilité de rabattement pour l'introduction du début de bande (Fa).

11. Dispositif selon au moins l'une des revendications 1 à 8, caractérisé en ce que le début de bande (Fa) de la bobine (B) guidé sur un rouleau de renvoi (3) peut être fixé par des ressorts de serrage (26) semblables à des doigts sur des talons de retenue (1h) disposés à distance l'un de l'autre, ces talons étant formés l'un à côté de l'autre sur la saillie (1f) de la cassette.

12. Dispositif selon au moins l'une des revendications 1 à 11, caractérisé en ce que le dispositif de coupe et d'attache (10) comporte en enclume (12) sur laquelle l'extrémité terminale (Fe) de la bande (F) d'une cassette vide (1) peut être bloquée d'un côté au moyen d'un organe d'arrêt (13) et peut, de l'autre côté, dirigé vers la cassette (1), être coupée au moyen d'un couteau (14), cette enclume étant équipée d'un tampon (15) pour assembler le début de bande (Fa) de la bobine (B) disposée dans une nouvelle cassette (1) remplaçant la cassette vide (1) avec la fin de bande (Fe) fixée sur l'enclume (12).

13. Dispositif selon la revendication 12, caractérisé en ce que le tampon (15) est réalisé en forme de guidage pour une bande collante (L) s'étendant transversalement à la direction longitudinale de la bande, cette bande pouvant être appliquée par un poinçon (16) sur la fin de bande (Fe) ainsi que sur le début de bande (Fa).

14. Dispositif selon la revendication 13, caractérisé en ce qu'au moyen du tampon (16), des parties de la bande collante (L) sont découpées et appliquées sur la fin de bande (Fe) ainsi que sur le début de bande (Fa) et en ce que la bande collante (L) est munie de découpures et peut être déroulée de façon continue.

15. Dispositif selon la revendication 13, caractérisé en ce qu'au lieu du tampon (15), il est prévu un chariot (17) déplaçable transversalement à la direction longitudinale de la bande, chariot sur lequel un poinçon (21), déroulant des tronçons de bande collante d'un rouleau de bande collante, de préférence avec des aiguilles de transport (21a), est disposé avec possibilité de déplacement en hauteur, ce poinçon présentant une arête de coupe pour séparer des tronçons de bande collante lorsqu'il est abaissé sur la fin de bande (Fe) ainsi que sur le début de bande (Fa).

16. Dispositif selon la revendication 12, caractérisé en ce qu'un rouleau à boucle (22) déplaçable est disposé sur l'enclume (12) et le chariot (25) est muni d'un organe d'entraînement aspirant (25c) déplaçable dans la direction longitudinale de la bande, cet organe appliquant, après la séparation de la fin de bande (Fe) avec le rouleau à boucle (22) sorti, la matière de recouvrement ainsi formée sur le début de bande (Fa) de la nouvelle cassette (1) avec le rouleau à boucle (22) rentré.

17. Dispositif selon la revendication 16, caractérisé en ce que des poinçons de soudage (27) sont disposés sur le dispositif de coupe et d'attache (10), ces poinçons soudant entre elles les parties en recouvrement du début de bande (Fa) et de la fin de bande (Fe), en passant entre les talons de retenue (1 h) de la cassette considérée (1).
